# EUROPÄISCHE PATENTSCHRIFT

(11) **EP 3 330 592 B1**
(45) Veröffentlichungstag und Bekanntmachung des Hinweises auf die Patenterteilung: **22.06.2022**
(21) Anmeldenummer: 17203804.4
(22) Anmeldetag: 27.11.2017
(51) Int. Cl.: F21V 21/088, H05B 47/105

(54) **TRANSPORTABLE UND TRAGBARE LEUCHTE UND VERFAHREN ZUM SCHALTEN EINER SOLCHEN LEUCHTE**
TRANSPORTABLE AND PORTABLE LAMP AND METHOD FOR SWITCHING SUCH A LAMP
ÉCLAIRAGE TRANSPORTABLE ET PORTATIF AINSI QUE PROCÉDÉ DE COMMUTATION D'UN TEL ÉCLAIRAGE

(30) Priorität: 02.12.2016 DE 102016224067
(43) Veröffentlichungstag der Anmeldung: 06.06.2018
(73) Patentinhaber: Eaton Protection Systems IP GmbH & Co. KG, 12529 Schönefeld (DE)
(72) Erfinder: OTT, Toni, 69151 Neckargemünd (DE); BURMEISTER, Jens, 69412 Eberbach (DE)
(74) Vertreter: Novagraaf Group

(56) Entgegenhaltungen:
- EP-A2- 2 762 764
- DE-A1- 10 209 031
- US-A1- 2005 265 033
- US-A1- 2011 121 654
- US-A1- 2012 262 093
- US-A1- 2014 139 019
- US-A1- 2014 139 122
- US-A1- 2016 223 185

## Beschreibung

Die Erfindung betrifft eine transportable Leuchte mit einem Leuchtengehäuse und zumindest einem in diesem angeordneten Leuchtmittel, welche Leuchte am Einsatzort befestigt und mit einer Spannungsversorgungseinrichtung verbindbar ist.

Aus der Praxis sind eine Reihe von Leuchten bekannt, die man als transportable oder auch tragbare Leuchten bezeichnen kann. Zu den tragbaren Leuchten gehören beispielsweise Stableuchten, Taschenleuchten, Handleuchten, Handscheinwerfer oder auch Kopfleuchten. Diese weisen in der Regel eine interne Spannungsversorgungseinrichtung auf, wie eine Batterie, einen Akkumulator oder dergleichen. Diese tragbaren Leuchten sind einfach transportierbar und von einem Benutzer beispielsweise entlang eines Weges zum Ausleuchten mitführbar. Es gibt weitere transportable Leuchten, die beispielsweise an einem entsprechenden Einsatzort anflanschbar oder auch mittels einer Rohrschelle oder dergleichen an einem Mast, einem Rohr oder auch einer Wand oder einer Decke eines entsprechenden Raumes befestigbar sind. Solche transportablen Leuchten werden nach Befestigung am Einsatzort mit einer entsprechenden Spannungsversorgungseinrichtung verbunden. Allerdings können solche transportablen Leuchten nur am Einsatzort verwendet werden, da in der Regel kein einfaches Mitführen durch einen Benutzer möglich ist.

DE 102 09 031 A1 beschreibt eine Taschenlampe mit zwei Lichtquellen unterschiedlicher Intensität. Beide Lichtquellen werden unabhängig voneinander von unterschiedlichen Energiespeichern gespeist. Die erste Lichtquelle weist eine hohe Intensität und die zweite Lichtquelle eine geringere Lichtintensität auf.

EP 2 762 764 A2 beschreibt eine Wandbeleuchtungseinheit mit einem Basismodul und einem Leuchtmodul. Das Basismodul weist eine Anschlusseinheit für eine Netzleitung, einen Converter, eine Regeleinrichtung eine Steckvorrichtung auf. Das Leuchtmodul weist mindestens eine LED-Leuchte, eine Steckvorrichtungsaufnahme, einen elektrischen Energiespeicher und eine Aktivierungseinrichtung auf. Sind Steckvorrichtung und Steckvorrichtungsaufnahme mechanisch und elektrisch miteinander verbunden, wird die LED-Leuchte von der Netzleitung über die Anschlusseinheit angesteuert.

US 2014/139122 A1 beschreibt ein Beleuchtungssystem mit einer Mehrzahl von Leistungsversorgungen. Eine entsprechende Leuchte kann bspw. feststellen, ob eine erste und zweite Leistungsversorgung ausgeschaltet ist, um dann ggf. eine Batterieversorgung zu verwenden. Im Falle einer Batterieversorgung kann ggf. auch die Beleuchtungsintensität verändert werden. Neben den verschiedenen Leistungsversorgungen sind entsprechende Schalter vorhanden, die ebenso wie die entsprechenden Leuchten fest eingebaut sind.

US 2012/262093 A1 beschreibt eine Beleuchtungseinrichtung mit wenigstens zwei Leistungsversorgungen, wobei eine Lichtintensität im Falle der Verwendung einer internen Batterie auf ein höheres oder geringeres Niveau umschaltbar ist. Die Beleuchtung erfolgt innerhalb eines Gebäudes.

Der Erfindung liegt die Aufgabe zugrunde, eine transportable/tragbare Leuchte nach dem Oberbegriff des Patentanspruchs 1 dahingehend zu verbessern, dass diese von einem Benutzer mitführbar ist, und ebenfalls am Einsatzort mit einer entsprechenden Spannungsversorgungseinrichtung verbindbar ist, wobei gleichzeitig der Energieverbrauch während des Mitführens durch einen Benutzer reduziert werden kann.

Diese Aufgabe wird durch die Merkmale des Patentanspruchs 1 gelöst.

Die Erfindung zeichnet sich insbesondere dadurch aus, dass die Leuchte eine insbesondere wiederaufladbare Ersatzspannungsversorgungseinrichtung und eine Umschalteinrichtung aufweist.

Die Ersatzspannungsversorgungseinrichtung wird während des Mitführens der Leuchte eingesetzt, wobei eine entsprechende elektrische Verbindung zur Spannungsversorgungseinrichtung am Einsatzort erst dort durch beispielsweise den Benutzer der Leuchte erfolgt. Weiterhin dient die Umschalteinrichtung bei Befestigung der Leuchte am Einsatzort und/oder elektrische Verbindung der Leuchte mit der Spannungsversorgungseinrichtung zum

Umschalten der Leuchte auf zumindest eine andere und insbesondere höhere Beleuchtungsstärke und/oder andere Lichtverteilung.
D.h., während des Mitführens der Leuchte hat diese eine relativ geringe Beleuchtungsstärke, die allerdings zur Beleuchtung des Weges oder dergleichen bei entsprechender Bewegung des Benutzers ausreicht. Erst am Einsatzort und nach Befestigung und/oder elektrischer Verbindung erfolgt dann ein Umschalten auf eine andere und insbesondere höhere Beleuchtungsstärke, wobei auch auf eine andere Lichtverteilung umschaltbar ist, um beispielsweise einen größeren Bereich auszuleuchten.

Bei einer günstigen Ausführungsform kann die Ersatzspannungsversorgungseinrichtung beispielsweise als Batterie oder Akkumulator ausgebildet sein. Solche sind in der Regel einfach aufladbar und können in entsprechender Anzahl oder Größe innerhalb der Leuchte angeordnet werden. Die Ersatzspannungsversorgung ist beispielsweise am Einsatzort über die Spannungsversorgungseinrichtung aufladbar.

Am Einsatzort erfolgt dann unter den oben genannten Bedingungen ein entsprechendes Umschalten von der Ersatzspannungsversorgungseinrichtung auf die Spannungsversorgungseinrichtung. Diese ist in der Regel höher belastbar, sodass die Leuchte mit einer anderen und insbesondere höheren Beleuchtungsstärke betrieben werden kann.

Für das oder die Leuchtmittel der Leuchte sind Leuchtmittel bevorzugt, die in ihrer Beleuchtungsstärke einstellbar sind. Einfache Ausführungsbeispiele für solche Leuchtmittel sind lichtemittierende Halbleiter-Bauelemente, wie LED, OLED oder dergleichen. Diese sind einzeln oder auch in Gruppen als Leuchtmittel anordbar. Ggf. können diese auch mit unterschiedlichen Farben verwendet werden.

Um eine ausreichende Beleuchtungsstärke bei Einsatz der transportablen Leuchte zu ermöglichen, sind entsprechende lichtemittierende Halbleiter-Bauelemente leistenförmig, flächenförmig oder dergleichen angeordnet und insbesondere in Form von Chip-On-Board-Modulen ausgebildet. Diese sind in ihrer Leistung einfach einstellbar und können beispielsweise auch so betrieben werden, dass bei Verwendung der Ersatzspannungsversorgungseinrichtung nur einige der Leuchtmittel im Einsatz sind, während bei Verwendung mit der Spannungsversorgungseinrichtung alle Leuchtmittel eingesetzt werden.

Weiterhin besteht die Möglichkeit, solche Leuchtmittel beispielsweise bei Verwendung mit der Ersatzspannungsversorgungeinrichtung zu dimmen, sodass sie eine geringere Beleuchtungsstärke als bei Verwendung mit der Spannungsversorgungseinrichtung aufweisen.

Die Leuchte kann in unterschiedlicher Weise aufgebaut sein und bei einem einfachen Ausführungsbeispiel weist das Leuchtengehäuse wenigstens eine Lichtaustrittsöffnung und eine lösbare Befestigungseinrichtung auf. Die entsprechenden Leuchtmittel sind der oder den Lichtaustrittsöffnungen zugeordnet, wobei innerhalb der Leuchte, d.h. im Leuchtengehäuse, auch weitere Lichtleitmittel, wie Reflektoren, Filter oder dergleichen angeordnet sein können.

Die lösbare Befestigungseinrichtung ist in der Regel am Leuchtengehäuse angeordnet oder zumindest mit diesem verbindbar. Solche lösbaren Befestigungseinrichtungen können in unterschiedlicher Weise ausgebildet sein. Einfache und leicht einzusetzende Befestigungseinrichtungen sind beispielsweise magnetische oder mechanische Befestigungseinrichtungen. D.h., das Leuchtengehäuse kann beispielsweise mittels Magneten direkt an einer entsprechenden Tafel, Masten oder dergleichen befestigt werden. Alternativ oder auch zusätzlich zu dieser magnetischen Befestigung kann eine mechanische Befestigung beispielsweise mittels Rohrschellen oder anderen lösbaren Befestigungsmitteln erfolgen.

Um insbesondere die Leuchte an beispielsweise Rohren oder Masten unterschiedlicher Durchmesser befestigen zu können, kann die Befestigungseinrichtung zumindest zwei unter einem insbesondere veränderbaren Winkel zueinander geneigt anordbare und ggf. drehbare Befestigungsmittel aufweisen. Diese werden keilförmig von einer Seite auf Rohr oder Mast aufgesetzt und dann magnetisch und/oder mechanisch beispielsweise mittels einer Rohrschelle oder dergleichen befestigt.

Nach dieser Befestigung kann entsprechend die Verbindung mit der Spannungsversorgungseinrichtung erfolgen.

Es besteht ebenfalls die Möglichkeit, dass nicht direkt die Leuchte eine entsprechende Befestigungseinrichtung aufweist, sondern diese beispielsweise insbesondere in Form einer Montageeinrichtung am Einsatzort angeordnet ist. Eine solche Montageeinrichtung kann beispielsweise eine Montageplatte mit Haltemagneten, mit mechanischen Befestigungsmitteln oder anderen entsprechenden Einrichtungen sein.

Eine einfache Möglichkeit zur elektrischen Verbindung von Leuchte und Spannungsversorgungseinrichtung kann darin gesehen werden, wenn ein entsprechendes Verbindungskabel mit Steckvorrichtungen verwendet wird. Ebenfalls ist denkbar, dass die elektrische Verbindung kabellos erfolgt. Eine solche kabellose Verbindung kann beispielsweise induktiv erfolgen. D.h., bei Befestigung der Leuchte an bestimmter Stelle erfolgt automatisch eine entsprechende induktive Kopplung zwischen Spannungsversorgungseinrichtung und entsprechender Einrichtung im Leuchtengehäuse. Durch diese automatische Verbindung kann dann ebenfalls die entsprechende Umschalteinrichtung ausgelöst werden, d.h. es erfolgt das Umschalten auf die andere, insbesondere höhere Beleuchtungsstärke.

Wie bereits ausgeführt, wird in der Regel auf dem Weg zum Arbeitsplatz keine besonders hohe Beleuchtungsstärke erforderlich sein. Dies hat den weiteren Vorteil, dass beispielsweise die Ersatzspannungsversorgung innerhalb der Leuchte geringer belastet wird und eine längere Lebensdauer aufweist, d.h. auch weniger häufig aufgeladen werden muss.

Es wurde bereits auf die entsprechenden lichtemittierenden Halbleiter-Bauelemente verwiesen, die bevorzugt als Leuchtmittel einsetzbar sind. Es besteht allerdings ebenfalls die Möglichkeit, andere Leuchtmittel zu verwenden. Bei diesen ist allerdings teilweise von Nachteil, dass diese weniger effizient in der Umsetzung von Energie in Licht oder aber nicht einfach dimmbar sind, siehe die verschiedenen Beleuchtungsstärken.

Sobald eine elektrische Verbindung zur Spannungsversorgungseinrichtung hergestellt ist, kann es sich weiterhin als günstig erweisen, wenn zumindest ab der Herstellung dieser elektrischen Verbindung die elektrische Versorgung des Leuchtmittels von der Ersatzspannungsversorgungseinrichtung her unterbrochen ist. D.h., in einem solchen Fall wird die Leuchte allein von der Spannungsversorgungseinrichtung versorgt. Dies gilt nicht nur für die Leuchtmittel, sondern auch für alle weiteren Einrichtungen innerhalb der Leuchte, siehe beispielsweise Sensoren oder dergleichen, die in oder an der Leuchte angeordnet sein können.

Um ein einfaches Umschalten beispielsweise von der Ersatzspannungsversorgungseinrichtung auf die Spannungsversorgungseinrichtung in diesem Zusammenhang zu ermöglichen, kann die Umschalteinrichtung eine Schalteinrichtung aufweisen, durch welche bei Befestigung der Leuchte am Einsatzort und/oder bei Verbindung der Leuchte mit der Spannungsversorgungseinrichtung ein Schaltsignal generierbar ist, durch welches zumindest auf die andere und insbesondere höhere Beleuchtungsstärke umschaltbar ist. Die entsprechende Umschalteinrichtung kann als separates Bauteil der Leuchte ausgebildet sein. Bevorzugt kann die Umschalteinrichtung allerdings Teil einer bereits vorhandenen Treiber- und Steuereinrichtung der Leuchte sein. Die Treibereinrichtung dient beispielsweise zum Betrieb der entsprechenden lichtemittierenden Halbleiter-Bauelemente oder anderer Leuchtmittel, siehe Leuchtstoffröhre mit Vorschaltgerät oder dergleichen.

Die entsprechende Schalteinrichtung kann in unterschiedlicher Weise ausgebildet sein. Eins der oben genannten Ereignisse muss entsprechend detektierbar sein, um in ein Schaltsignal umgesetzt zu werden. Es sind beispielsweise Schalteinrichtungen denkbar, die zumindest einen magnetischen, induktiven, taktilen Sensor oder dergleichen aufweisen. Ein magnetischer Sensor kann beispielsweise verwendet werden, wenn Magneten zur Befestigung der Leuchte dienen, siehe die oben genannte Montageplatte mit Haltemagnete. Durch den magnetischen Sensor werden diese Haltemagnete detektiert und es erfolgt mittels der Umschalteinrichtung das bereits genannte Umschalten auf die andere Beleuchtungsstärke. Der Sensor kann ebenfalls die Verbindung mit der Spannungsversorgungseinrichtung detektieren, sodass bei Versorgung von der Spannungsversorgungseinrichtung her dann die Umschalteinrichtung tätig wird. Ein induktiver Sensor kann ebenfalls vorgesehen werden, um insbesondere eine induktive Spannungsversorgungseinrichtung zu detektieren, bei einer kabellosen elektrischen Verbindung. Außerdem kann mittels des induktiven Sensors oder auch der anderen Sensoren eine entsprechende Positionierung der Leuchte relativ zur Spannungsversorgungseinrichtung oder zur Befestigungseinrichtung erfasst werden. Das bedeutet, dass durch den Sensor beispielsweise die Spannungsversorgungseinrichtung, die Montageeinrichtung oder dergleichen erfassbar ist. Durch eine solche Erfassung kann auch eine vorgegebene Montageposition am Einsatzort durch den Sensor erfassbar sein. Wird beispielsweise eine entsprechende Montageplatte mit Haltemagneten verwendet, so kann durch entsprechende magnetische Sensoren der Leuchte die Position relativ zu den Haltemagneten erfasst werden und dadurch die entsprechende Montageposition.

Es besteht weiterhin die Möglichkeit, dass diese vorbestimmte Montageposition durch einander kontaktierender und/oder ineinandergreifende Montagemittel der Montageeinrichtung und des Leuchtengehäuses bestimmt ist. Solche Mittel sind beispielsweise Vorsprünge an einer Montageplatte und entsprechende Vertiefungen in einer Gehäusewand des Leuchtengehäuses sein. Außerdem können auch direkt die Haltemagnete einer solchen Montageplatte in entsprechende Vertiefungen des Leuchtengehäuses eingreifen. Dadurch wird einerseits die Montage vereinfacht und andererseits gleichzeitig eine entsprechende Montageposition eingenommen.

Es besteht weiterhin die Möglichkeit, nicht nur einen Sensor zu verwenden, sondern durch wenigstens zwei Sensoren der Schalteinrichtung die Montage oder auch vorbestimmte Montagepositionen und/oder Befestigung am Einsatzort und/oder elektrische Verbindung mit der Spannungsversorgungseinrichtung zu erfassen. D.h., nur wenn wenigstens zwei Sensoren ein entsprechendes Schaltsignal abgeben, erfolgt ein Umschalten mittels der Umschalteinrichtung. Ein Beispiel wäre ein Sensor, der beispielsweise die vorgegebene Montageposition erfasst und ein weiterer Sensor, der die elektrische Verbindung zur Spannungsversorgungseinrichtung detektiert. Geben beide entsprechende Schaltsignale ab, erfolgt dann ein Umschalten mittels der Umschalteinrichtung, d.h. ein Umschalten auf die andere insbesondere höhere Beleuchtungsstärke.

Die entsprechende transportable/tragbare Leuchte kann ebenfalls an sich, als auch im Hinblick auf ihre Montage bzw. elektrische Verbindung mit der Spannungsversorgungseinrichtung entsprechend explosionsgeschützt ausgebildet sein, sodass sie in explosionsgefährdeten Bereichen zum Einsatz kommen kann. D.h., die erfindungsgemäße Leuchte kann ebenfalls eine transportable Ex-Leuchte sein. Weiterhin kann die Leuchte und insbesondere das Leuchtengehäuse aus einem entsprechenden Material, wie beispielsweise abriebfestem, schlagzähem Kunststoff hergestellt sein und nicht weiter dargestellte insbesondere ergonomisch gestaltete Leuchtenschalter können beispielsweise durch rastende Schieber oder dergleichen betätigt werden. Diese Schieber sind von außen am Leuchtengehäuse zugänglich. Es ist ebenfalls denkbar, dass ein entsprechendes Umschalten von Ersatzspannungsversorgungseinrichtungen auf Spannungsversorgungseinrichtungen durch ein manuelles Schalten an der Leuchte erfolgt.

Im Folgenden werden vorteilhafte Ausführungsbeispiele der Erfindung anhand der in der Zeichnung beigefügten Figuren näher erläutert.

Es zeigen:
- Figur 1:: eine perspektivische Vorderansicht auf ein Ausführungsbeispiel einer erfindungsgemäßen transportablen/tragbaren Leuchte mit Rohrmontage;
- Figur 2:: die transportable Leuchte nach Figur 1 in einer perspektivischen Seitenansicht;
- Figur 3:: einen Schnitt durch eine Leuchte nach Figuren 1 und 2 entlang einer Längsachse;
- Figur 4:: einen Schnitt durch eine Leuchte nach Figuren 1 und 2 entlang einer weiteren Längsachse;
- Figur 5:: einen Längsschnitt analog zu Figur 3 bei einem weiteren Ausführungsbeispiel, und
- Figur 6:: einen Schnitt analog zu Figur 4 beim weiteren Ausführungsbeispiel.

Figur 1 zeigt eine perspektivische Vorderansicht eines Ausführungsbeispiels einer transportablen/tragbaren Leuchte 1 gemäß Erfindung. Diese weist einen etwa rechteckförmigen Umriss auf mit einem Leuchtengehäuse 2 und einer nach vorne weisenden Lichtaustrittsöffnung 10. In dieser sind eine Reihe von in Spalten und Reihen angeordneten Leuchtmitteln 3 in Form von lichtemittierenden Halbleiter-Bauelementen 9 dargestellt. In diesem Fall sind diese Bauelemente LEDs. Diese sind durch eine Maske 17 mit entsprechenden Öffnungen sichtbar. Das Leuchtengehäuse 2 ist an einem Einsatzort 4 befestigt, hier insbesondere an einem teilweise dargestellten Rohr 18.

In Figur 2 ist die Leuchte nach Figur 1 in einer seitlichen perspektivischen Ansicht dargestellt. Insbesondere ist erkennbar, dass eine Spannungsversorgungseinrichtung 5 mittels einer Rohrschelle 19 an dem Rohr 18 befestigt ist und von hinten das Leuchtengehäuse 2 kontaktiert. Entsprechende Befestigungseinrichtungen 11 mit Befestigungsmitteln 12 zur Befestigung der transportablen Leuchte 1 am Rohr 18 sind ebenfalls dargestellt. In diesem Fall ist die Spannungsversorgungseinrichtung 5 eine induktive Spannungsversorgungseinrichtung, die kabellos eine entsprechende Spannungsversorgung für die Leuchte 1 bildet.

In Figuren 3 und 4 sind Schnitte durch die Leuchte 1 nach Figuren 1 und 2 entlang der entsprechenden Längsachsen dargestellt. Nach Figur 3 weist die Befestigungseinrichtungen 11 zwei unter einem Winkel voneinander wegweisende Befestigungsmittel 12 auf. Diese sind mittig auf der Rückseite des Leuchtengehäuses 2 angeordnet und können sowohl in ihrem Winkel zueinander veränderbar als auch drehbar zueinander oder relativ zum Leuchtengehäuse 2 ausgebildet sein. Jedes Befestigungsmittel 12 weist einen entsprechenden Magneten 21 auf. Durch diesen, siehe auch Figur 2, wird die transportable Leuchte 1 am Rohr 18 gehalten. Die entsprechenden Befestigungsmittel 12 können durch Variation des Winkels zwischen ihnen an unterschiedliche Durchmesser des Rohres 18 anpassbar sein.

Mittig zwischen den beiden Befestigungsmitteln 12 ist eine Schalteinrichtung 14 in Form eines magnetischen oder taktilen Schalters dargestellt. Dieser erfasst eine entsprechende Befestigung der Leuchte am Rohr 18, siehe auch Figur 4. Im Gehäuseinneren ist eine Treiber- und Steuereinrichtung 15 angeordnet. Diese steuert beispielsweise die entsprechenden Leuchtmittel 3. Bei dem dargestellten Ausführungsbeispiel sind die Leuchtmittel LEDs, die auf einer gedruckten Platine 20 entweder streifenförmig oder auch flächenförmig in Reihen und Spalten angeordnet sind. Der Lichtaustrittsöffnung 10 weist die entsprechende Maske 17 zu, wobei die Lichtaustrittsöffnung weiterhin von einer Abdeckung 23 des Leuchtengehäuses 2 umrandet ist.

Innerhalb des Leuchtengehäuses ist eine Ersatzspannungsversorgungseinrichtung 6 in Form von einer oder mehreren Batterien oder Akkumulatoren 8 angeordnet. Diese versorgen die Leuchtmittel 3 der transportablen Leuchte 1 bei Mitführen durch einen Benutzer entlang eines Weges. Erfolgt eine Verbindung der Leuchte mit der entsprechenden Spannungsversorgungseinrichtung 5 wird die Ersatzspannungsversorgungseinrichtung 6 in der Regel nicht mehr eingesetzt. Die entsprechende Schalteinrichtung 14 ist Teil einer Umschalteinrichtung 7, die ein solches Umschalten zwischen Spannungsversorgungseinrichtung und Ersatzspannungsversorgungseinrichtung bewirkt. In diesem Fall ist die Umschalteinrichtung 7 separat zur Treiber- und Steuereinrichtung 15 ausgebildet.

Neben der Figur 3 ist gestrichelt eine andere Art der Befestigung der Leuchte am Einsatzort 4 dargestellt. In diesem Fall sind entsprechende Befestigungseinrichtungen 11 am Leuchtengehäuse 2 nicht erforderlich. Stattdessen wird eine plattenförmige Montagevorrichtung 13 verwendet, die eben ist und an der Rückseite des Leuchtengehäuses 2 anliegen kann. Die Montageeinrichtung 13 weist einen oder mehrere Magnete 24 auf, die zum magnetischen Halten des Leuchtengehäuses 2 und damit der transportablen Leuchte 1 am Einsatzort 4 dienen.

Figur 4 zeigt einen anderen Längsschnitt durch die Leuchte 1.

In diesem Fall ist weiterhin erkennbar, dass die Spannungsversorgungseinrichtung 5 außerhalb des Leuchtengehäuses 2 einer entsprechenden induktiven Spannungsempfangseinrichtung 22 gegenüberliegt. Die Spannungsversorgungseinrichtung 5 ist an dem Rohr 18 mittels einer Rohrschelle 19 lösbar befestigt. Weiterhin ist in Figur 4 dargestellt, dass beispielsweise die Treiber- und Steuereinrichtung 15 einen Sensor 16 aufweisen kann oder zumindest mit diesem verbunden ist. Die entsprechende Verbindung kann auch zwischen Sensor 16 und Schalteinrichtung 14 bzw. Umschalteinrichtung 7 vorliegen.

Die Versorgung von der Spannungsversorgungseinrichtung 5 erfolgt bei dem Ausführungsbeispiel nach Figur 3 und 4 drahtlos, wobei dies ebenfalls für das Ausführungsbeispiel auf den Figuren 5 und 6 gilt. Statt einer solchen drahtlosen Spannungsversorgung kann ebenfalls eine elektrische Kabelverbindung zwischen beispielsweise einer inneren Spannungsversorgungseinheit der Leuchte 1 und einer entsprechenden externen Spannungsversorgungseinrichtung 5 erfolgen.

Der entsprechende Sensor 16 kann allein oder auch mit weiteren Sensoren 16 eine entsprechende Montageposition der transportablen Leuchte 1 feststellen. Dies gilt ebenfalls im Zusammenhang mit der plattenförmigen Montageeinrichtung 13, bei der beispielsweise der Sensor 16 ein Magnetsensor zum Erfassen der entsprechenden Haltemagnete 24 sein kann.

In Figur 5 ist ein Schnitt analog zu Figur 3 durch ein weiteres Ausführungsbeispiel einer Leuchte dargestellt. Diese unterscheidet sich vom Ausführungsbeispiel nach Figur 3 insbesondere durch das Fehlen einer Umschalteinrichtung 7 mit Schalteinrichtung 14. Stattdessen ist in diesem Fall die Umschalteinrichtung 7 Teil der Treiber- und Steuereinrichtung 15. Es wird analog zu den Figuren 3 bzw. 4 eine Verbindung zur Spannungsversorgungseinrichtung 5 bzw. eine Befestigung der Leuchte am Einsatzort erfasst und mittels der Umschalteinrichtung von Spannungsversorgungseinrichtung 5 auf Ersatzspannungsversorgungseinrichtung 6 bzw. umgekehrt geschaltet. Weiterhin kann der entsprechende Sensor Teil der induktiven Spannungsempfangseinrichtung 22 sein, sodass dieser eine Versorgung von der Spannungsversorgungseinrichtung 5 her detektiert und damit ein entsprechendes Umschalten mittels der Umschalteinrichtung 7 realisiert.

Die entsprechende Befestigung des Leuchtengehäuses 2 nach den Figuren 5 und 6 kann analog zu den Figuren 3 und 4 und ebenfalls mittels der zusätzlich in Figur 3 dargestellten Montageplatte 13 und entsprechender Haltemagnete 24 erfolgen.

Auch in Figur 6 erfolgt die Befestigung der Spannungsversorgungseinrichtung 5 am Rohr 18 mittels beispielsweise einer Rohrschelle 19.

Statt der dargestellten Befestigungseinrichtung 11, siehe auch Figur 2, mit entsprechenden Befestigungsmitteln 12 kann auch die transportable Leuchte 1 zusätzlich oder alternativ mechanisch am Rohr 18 befestigt werden, beispielsweise mittels einer entsprechenden Rohrschelle 19.

Erfindungsgemäß wird eine transportable Leuchte bereitgestellt, bei der die Leuchte von einer Ersatzspannungsversorgungseinrichtung 6 her betrieben wird, solange sie noch nicht am Einsatzort befestigt und/oder elektrisch mit der Spannungsversorgungseinrichtung 5 am Einsatzort 4 verbunden ist. Dabei kann die Leuchte von einem Benutzer entlang eines Weges in einfacher Weise mitgeführt werden und zur ausreichenden Beleuchtung des Weges eingesetzt werden. Befindet sich die transportable Leuchte 1 am Einsatzort 4 und erfolgt dort eine Befestigung mittels der entsprechenden Befestigungseinrichtung und/oder eine elektrische Verbindung zwischen Leuchte und Spannungsversorgungseinrichtung 5, so wird dies von der Umschalteinrichtung 7 erfasst und in einen Schaltbefehl umgesetzt, durch den mittels Treiber- und Steuereinrichtung 15 eine andere Beleuchtungsstärke und insbesondere eine höhere Beleuchtungsstärke bei der Leuchte am Einsatzort 4 vorliegt. Das Umschalten erfolgt in der Regel automatisch, d.h. einfach bei entsprechender Detektion der Befestigung oder der Versorgung durch die Spannungsversorgungseinrichtung. Das Umschalten erfolgt ebenfalls, wenn eine vorbestimmte Montageposition der Leuchte am Einsatzort durch ein oder mehrere Sensoren 16 erfasst wird. Es besteht weiterhin die Möglichkeit, dass erst bei Detektion durch zwei Sensoren ein entsprechendes Umschalten auf die andere und insbesondere höhere Beleuchtungsstärke erfolgt. Einer dieser Sensoren erfasst beispielsweise die Befestigung der Leuchte am Einsatzort und der andere Sensor die korrekte bzw. vorbestimmte Montageposition oder die elektrische Verbindung mit der Spannungsversorgungseinrichtung. Wie bereits ausgeführt, kann diese elektrische Verbindung sowohl durch ein Kabel, als auch kabellos und beispielsweise induktiv erfolgen.

## Patentansprüche

1. Transportable und tragbare Leuchte (1) mit einem Leuchtengehäuse (2) und zumindest einem in diesem angeordneten Leuchtmittel (3), welche Leuchte (1) am Einsatzort (4) befestigbar und mit einer Spannungsversorgungseinrichtung (5) verbindbar ist, wobei die Leuchte (1) eine wiederaufladbare Ersatzspannungsversorgungseinrichtung (6) und eine Umschalteinrichtung (7) aufweist, durch welche Umschalteinrichtung (7) bei Befestigung am Einsatzort (4) und elektrischer Verbindung mit der Spannungsversorgungseinrichtung (5) auf zumindest eine andere und höhere Beleuchtungsstärke und andere Lichtverteilung umschaltbar ist;
**dadurch gekennzeichnet, dass**:
die Umschalteinrichtung (7) eine Schalteinrichtung (14) aufweist, durch welche bei Befestigung am Einsatzort und elektrischer Verbindung mit der Spannungsversorgungseinrichtung (5) ein Schaltsignal generiert wird, durch welches zumindest auf die andere und höhere Beleuchtungsstärke und andere Lichtverteilung umschaltbar ist, und die Schalteinrichtung (14) zumindest einen magnetischen, induktiven oder taktilen Sensor (16) aufweist, wobei durch den Sensor (16) insbesondere die Spannungsversorgungseinrichtung (5) oder eine Montageeinrichtung (13) erfassbar ist.

2. Transportable und tragbare Leuchte nach Anspruch 1, **dadurch gekennzeichnet, dass** die Ersatzspannungsversorgungseinrichtung (6) als Batterie oder Akkumulator (8) ausgebildet ist.

3. Transportable und tragbare Leuchte nach Anspruch 1 oder 2, **dadurch gekennzeichnet, dass** das Leuchtmittel (3) durch wenigstens eine oder insbesondere mehrere liehtemittierende Halbleiter-Bauelemente (9) gebildet ist, und dass diese leistenförmig, flächenförmig oder dergleichen angeordnet und insbesondere in Form von Chip-On-Board-Modulen ausgebildet sind.

4. Transportable und tragbare Leuchte nach einem der vorangehenden Ansprüche, **dadurch gekennzeichnet, dass** Leuchtengehäuse (2) eine Lichtaustrittsöffnung (1 0) und eine diese umrandende Abdeckung (23) aufweist, die insbesondere in Lichtaustrittsrichtung transparent ausgebildet ist und eine lösbare Befestigungseinrichtung (11) aufweist, wobei die Befestigungseinrichtung (11) insbesondere eine magnetische oder mechanische Befestigungseinrichtung ist.

5. Transportable und tragbare Leuchte nach Anspruch 4, **dadurch gekennzeichnet, dass** die Befestigungseinrichtung (11) zumindest zwei unter insbesondere einem veränderbaren Winkel zueinander geneigt anordbare und ggf. drehbare Befestigungsmittel (12) aufweist.

6. Transportable und tragbare Leuchte nach Anspruch 4 oder 5, **dadurch gekennzeichnet, dass** die Befestigungseinrichtung (11) am Einsatzort (4) insbesondere in Form einer Montageeinrichtung (13) angeordnet ist, wobei die Montageeinrichtung (13) insbesondere als Montageplatte mit Haltemagneten ausgebildet ist.

7. Transportable und tragbare Leuchte nach einem der vorangehenden Ansprüche, **dadurch gekennzeichnet, dass** zur elektrischen Verbindung von Leuchte (1) und Spannungsversorgungseinrichtung (5) ein Verbindungskabel vorgesehen ist.

8. Transportable und tragbare Leuchte nach einem der vorangehenden Ansprüche, **dadurch gekennzeichnet, dass** die elektrische Verbindung von Leuchte (1) und Spannungsversorgungseinrichtung (5) kabellos erfolgt, wobei innerhalb des Leuchtengehäuses (1 0) insbesondere eine induktive Spannungsempfangseinrichtung (22) angeordnet ist.

9. Transportable und tragbare Leuchte nach einem der vorangehenden Ansprüche, **dadurch gekennzeichnet, dass** zumindest insbesondere ab Herstellung der elektrischen Verbindung zwischen Leuchte (1) und Spannungsversorgungseinrichtung (5) eine elektrische Versorgung des Leuchtmittels (3) von der Ersatzspannungsversorgungseinrichtung (6) her unterbrochen ist.

10. Transportable und tragbare Leuchte nach einem der vorangehenden Ansprüche, **dadurch gekennzeichnet, dass** die Umschalteinrichtung (7) Teil einer Treiber- und Steuereinrichtung (15) der Leuchte ist.

11. Transportable und tragbare Leuchte nach Anspruch 1, **dadurch gekennzeichnet, dass** durch den Sensor (16) eine vorbestimmte Montageposition der Leuchte (1) am Einsatzort (4) erfassbar ist, wobei die vorbestimmte Montageposition insbesondere durch einander kontaktierende und/oder ineinander greifende Montagemittel von Montageeinrichtungen (13) und Leuchtengehäuse (2) bestimmt ist.

12. Transportable und tragbare Leuchte nach einem der vorhergehendend Ansprüche, **dadurch gekennzeichnet, dass** durch wenigstens zwei Sensoren (16) der Schalteinrichtung (14) die vorbestimmte Montageposition und/oder die Befestigung am Einsatzort (4) und/oder die elektrische Verbindung der Leuchte mit der Spannungsversorgungseinrichtung (5) erfasst ist.

13. Transportable und tragbare Leuchte nach einem der vorangehenden Ansprüche, **dadurch gekennzeichnet, dass** die Spannungsversorgungseinrichtung (5) entsprechend zum Leuchtengehäuse befestigbar ist und dieses insbesondere von einer Rückseite das Leuchtengehäuse (2) kontaktiert, wobei bei einer Befestigung an einem Rohr (18) insbesondere eine Rohrstelle (19) verwendbar ist.

14. Verfahren zum Schalten einer transportablen und tragbaren Leuchte (1) nach Anspruch 1 mit folgenden Schritten:
i) Betreiben der Leuchte (1) mit einer ersten Beleuchtungsstärke beim Mitführen bis zu einem Einsatzort (4);
ii) Umschalten der Leuchte (1) auf eine zweite Beleuchtungsstärke höher als die erste Beleuchtungsstärke und auf eine andere Lichtverteilung am Einsatzort (4), wobei das Umschalten automatisch bei Befestigen der Leuchte (1) am Einsatzort (4) und bei elektrischer Verbindung der Leuchte (1) mit einer Spannungsversorgungseinrichtung (5) am Einsatzort (4) erfolgt.

## Claims

1. A transportable and portable lamp (1) with a lamp housing (2) and at least one lighting means (3) arranged therein, which lamp (1) can be fastened to the place of use (4) and connected to a voltage supply device (5), wherein the lamp (1) has a rechargeable replacement voltage supply device (6) and a switchover device (7), by means of which switchover device (7), when fastened to the place of use (4) and electrically connected to the voltage supply device (5), switching to at least one different and higher illuminance and different light distribution is possible;
**characterized in that**
the switchover device (7) has a switching device (14) which, when fastened to the place of use and electrically connected to the voltage supply device (5), generates a switching signal by means of which switching to at least the different and higher illuminance and different light distribution is possible, and the switching device (14) has at least one magnetic, inductive, or tactile sensor (16), wherein the sensor (16) can detect in particular the voltage supply device (5) or a mounting device (13).

2. The transportable and portable lamp according to Claim 1, **characterized in that** the replacement voltage supply device (6) is designed as a battery or accumulator (8).

3. The transportable and portable lamp according to Claim 1 or 2, **characterized in that** the lighting means (3) is formed by at least one or in particular a plurality of light-emitting semiconductor components (9), **and that** they are arranged in the shape of a strip, surface, or the like, and in particular are designed in the form of chip-on-board modules.

4. The transportable and portable lamp according to one of the preceding claims, **characterized in that** the lamp housing (2) has a light exit opening (10) and a cover (23) that surrounds it and in particular is transparent in the light exit direction and has a releasable fastening device (11), wherein the fastening device (11) is in particular a magnetic or mechanical fastening device.

5. The transportable and portable lamp according to Claim 4, **characterized in that** the fastening device (11) has at least two fastening means (12) which can be arranged at an angle to one another, in particular a variable angle, and are optionally rotatable.

6. The transportable and portable lamp according to Claim 4 or 5, **characterized in that** the fastening device (11) is arranged at the place of use (4) in particular in the form of a mounting device (13), wherein the mounting device (13) is designed in particular as a mounting plate with holding magnets.

7. The transportable and portable lamp according to one of the preceding claims, **characterized in that** a connection cable is provided for electrically connecting the lamp (1) and voltage supply device (5).

8. The transportable and portable lamp according to one of the preceding claims, **characterized in that** the electrical connection of the lamp (1) and voltage supply device (5) is wireless, wherein in particular an inductive voltage receiving device (22) is arranged within the lamp housing (10).

9. The transportable and portable lamp according to one of the preceding claims, **characterized in that** an electrical supply of the lighting means (3) is interrupted by the replacement voltage supply device (6), in particular at least as of the establishment of the electrical connection between the lamp (1) and voltage supply device (5).

10. The transportable and portable lamp according to one of the preceding claims, **characterized in that** the switchover device (7) is part of a driver and control device (15) of the lamp.

11. The transportable and portable lamp according to Claim 1, **characterized in that** a predetermined mounting position of the lamp (1) at the place of use (4) is detectable by the sensor (16), wherein the predetermined mounting position is determined in particular by mounting means of mounting devices (13) and lamp housing (2) that contact and/or interlock with one another.

12. The transportable and portable lamp according to one of the preceding claims, **characterized in that** the predetermined mounting position, and/or the fastening at the place of use (4), and/or the electrical connection of the lamp to the voltage supply device (5) is detected by at least two sensors (16) of the switching device (14).

13. The transportable and portable lamp according to one of the preceding claims, **characterized in that** the voltage supply device (5) can be accordingly fastened to the lamp housing and contacts the lamp housing (2), in particular from a rear side, wherein, when fastened to a pipe (18), in particular a pipe position (19) can be used.

14. A method for switching a transportable and portable lamp (1) according to Claim 1, having the following steps:
i) operating the lamp (1) with a first illuminance while carrying it to a place of use (4);
ii) switching the lamp (1) to a second illuminance higher than the first illuminance and to a different light distribution at the place of use (4), wherein switching automatically occurs when the lamp (1) is fastened at the place of use (4) and when the lamp (1) is electrically connected to a voltage supply device (5) at the place of use (4).

## Revendications

1. Dispositif d'éclairage transportable et portatif (1) comprenant un boîtier d'éclairage (2) et au moins un moyen d'éclairage (3) agencé dans celui-ci, lequel dispositif d'éclairage (1) peut être fixé sur le lieu d'utilisation (4) et être relié à un dispositif d'alimentation en tension (5), le dispositif d'éclairage (1) présentant un dispositif d'alimentation en tension de rechange rechargeable (6) et un dispositif de basculement (7), lequel dispositif de basculement (7) permet, lors de la fixation sur le lieu d'utilisation (4) et de la connexion électrique au dispositif d'alimentation en tension (5), le basculement vers au moins une autre intensité d'éclairage supérieure et une autre répartition lumineuse ;
**caractérisé en ce que :**
le dispositif de basculement (7) présente un dispositif de commutation (14), par le biais duquel, lors de la fixation sur le lieu d'utilisation et de la connexion électrique au dispositif d'alimentation en tension (5), un signal de commutation est généré, par le biais duquel il est possible de basculer au moins vers l'autre intensité d'éclairage supérieure et l'autre répartition lumineuse et le dispositif de commutation (14) présente au moins un capteur magnétique, inductif ou tactile (16), le capteur (16) permettant de détecter en particulier le dispositif d'alimentation en tension (5) ou un dispositif de montage (13).

2. Dispositif d'éclairage transportable et portatif selon la revendication 1, **caractérisé en ce que** le dispositif d'alimentation en tension de rechange (6) est conçu comme une batterie ou un accumulateur (8).

3. Dispositif d'éclairage transportable et portatif selon la revendication 1 ou 2, **caractérisé en ce que** le moyen d'éclairage (3) est formé par au moins un ou en particulier plusieurs composants à semi-conducteurs électroluminescents (9) **et en ce que** ceux-ci sont disposés en forme de barre, de surface ou similaire et sont en particulier conçus sous la forme de modules de puce sur carte.

4. Dispositif d'éclairage transportable et portatif selon l'une quelconque des revendications précédentes, **caractérisé en ce que** le boîtier d'éclairage (2) présente une ouverture de sortie de lumière (10) et un couvercle (23) qui entoure celle-ci, qui est en particulier conçu de manière transparente dans le sens de sortie de la lumière et qui présente un dispositif de fixation (11) amovible, le dispositif de fixation amovible (11) étant en particulier un dispositif de fixation magnétique ou mécanique.

5. Dispositif d'éclairage transportable et portatif selon la revendication 4, **caractérisé en ce que** le dispositif de fixation (11) présente au moins deux moyens de fixation (12) pouvant être agencés inclinés l'un par rapport à l'autre sous un angle en particulier modifiable et, le cas échéant, rotatifs.

6. Dispositif d'éclairage transportable et portatif selon la revendication 4 ou 5, **caractérisé en ce que** le dispositif de fixation (11) est agencé sur le lieu d'utilisation (4) en particulier sous la forme d'un dispositif de montage (13), le dispositif de montage (13) étant en particulier formé comme une plaque de montage présentant des aimants de retenue.

7. Dispositif d'éclairage transportable et portatif selon l'une quelconque des revendications précédentes, **caractérisé en ce qu'**un câble de connexion est prévu pour la connexion électrique du dispositif d'éclairage (1) et du dispositif d'alimentation en tension (5).

8. Dispositif d'éclairage transportable et portatif selon l'une quelconque des revendications précédentes, **caractérisé en ce que** la connexion électrique du dispositif d'éclairage (1) et du dispositif d'alimentation en tension (5) est effectuée sans câble, un dispositif inductif de réception de tension (22) étant en particulier agencé à l'intérieur du boîtier d'éclairage (10).

9. Dispositif d'éclairage transportable et portatif selon l'une quelconque des revendications précédentes, **caractérisé en ce qu'**au moins en particulier à partir de l'établissement de la connexion électrique entre le dispositif d'éclairage (1) et le dispositif d'alimentation en tension (5), une alimentation électrique du moyen d'éclairage (3) par le dispositif d'alimentation en tension de rechange (6) est interrompue.

10. Dispositif d'éclairage transportable et portatif selon l'une quelconque des revendications précédentes, **caractérisé en ce que** le dispositif de basculement (7) constitue une partie d'un dispositif de pilotage et de commande (15) du dispositif d'éclairage.

11. Dispositif d'éclairage transportable et portatif selon la revendication 1, **caractérisé en ce que** par le biais du capteur (16), une position de montage prédéfinie du dispositif d'éclairage (1) peut être détectée sur le lieu d'utilisation (4), la position de montage prédéfinie étant déterminée en particulier par des moyens de montage en contact l'un avec l'autre et/ou en prise l'un dans l'autre de dispositifs de montage (13) et du boîtier d'éclairage (2).

12. Dispositif d'éclairage transportable et portatif selon l'une quelconque des revendications précédentes, **caractérisé en ce que** par le biais d'au moins deux capteurs (16) du dispositif de commutation (14), la position de montage prédéfinie et/ou la fixation sur le lieu d'utilisation (4) et/ou la connexion électrique du dispositif d'éclairage au dispositif d'alimentation en tension (5) sont détectées.

13. Dispositif d'éclairage transportable et portatif selon l'une quelconque des revendications précédentes, **caractérisé en ce que** le dispositif d'alimentation en tension (5) peut être fixé de manière correspondante sur le boîtier d'éclairage et entre en contact avec celui-ci en particulier depuis un côté arrière du boîtier d'éclairage (2), où, lors d'une fixation sur un tube (18), en particulier un emplacement de tube (19) peut être utilisé.

14. Procédé de commutation d'un dispositif d'éclairage transportable et portatif (1) selon la revendication 1, comprenant les étapes suivantes :
i) fonctionnement du dispositif d'éclairage (1) à une première intensité d'éclairage lors de son transport jusqu'à un lieu d'utilisation (4) ;
ii) basculement du dispositif d'éclairage (1) sur une seconde intensité d'éclairage supérieure à la première intensité d'éclairage et sur une autre répartition lumineuse sur le lieu d'utilisation (4), le basculement étant effectué automatiquement lors de la fixation du dispositif d'éclairage (1) sur le lieu d'utilisation (4) et lors de la connexion électrique du dispositif d'éclairage (1) à un dispositif d'alimentation en tension (5) sur le lieu d'utilisation (4).
